# EUROPÄISCHE PATENTSCHRIFT

(11) **EP 2 250 858 B1**
(45) Veröffentlichungstag und Bekanntmachung des Hinweises auf die Patenterteilung: **03.08.2011**
(21) Anmeldenummer: 09718382.6
(22) Anmeldetag: 25.02.2009
(51) Int. Cl.: H05B 6/02, E21B 43/24

(54) **ANORDNUNG ZUR INDUKTIVEN HEIZUNG VON ÖLSAND- UND SCHWERSTÖLLAGERSTÄTTEN MITTELS STROMFÜHRENDER LEITER**
APPARATUS FOR INDUCTIVE HEATING OF OIL SAND AND HEAVY OIL DEPOSITS BY WAY OF CURRENT-CARRYING CONDUCTORS
AGENCEMENT DE CHAUFFAGE INDUCTIF DES GISEMENTS DE SABLE PÉTROLIFÈRE ET DE PÉTROLE ULTRA LOURD À L'AIDE DE CONDUCTEURS ÉLECTRIQUES

(30) Priorität: 06.03.2008 DE 102008012855; 15.12.2008 DE 102008062326
(43) Veröffentlichungstag der Anmeldung: 17.11.2010
(73) Patentinhaber: Siemens Aktiengesellschaft, 80333 München (DE)
(72) Erfinder: DIEHL, Dirk, 91052 Erlangen (DE)
(86) Internationale Anmeldenummer: PCT/EP2009/052183
(87) Internationale Veröffentlichungsnummer: WO 2009/109489

(56) Entgegenhaltungen:
- WO-A-01/43255
- DE-A1-102004 009 896
- US-A1- 2005 199 386

## Beschreibung

Die Erfindung bezieht sich auf eine Anordnung zur induktiven Heizung von Ölsand- und Schwerstöllagerstätten mittels stromführender Leiter.

Zur Förderung von Schwerstölen oder Bitumen aus Ölsand- oder Ölschiefervorkommen mittels Rohrsystemen, welche durch Bohrungen eingebracht werden, muss deren Fließfähigkeit erheblich erhöht werden. Dies kann durch Temperaturerhöhung des Vorkommens, das nachfolgend als Reservoir bezeichnet wird, erreicht werden. Wird dazu ausschließlich oder eine induktive Heizung oder ergänzend zur Unterstützung des bekannten SAGD-Verfahrens verwendet, tritt das Problem auf, dass der induktive Spannungsabfall entlang der großen Länge des Induktors von z. B. 1000 m zu sehr hohen Spannungen bis zu einigen 100 kV führen kann, die weder bei der Isolation gegen das Reservoir bzw. das Erdreich noch am Generator bezüglich der Blindleistung beherrscht werden können.

Zur Unterstützung der Reservoir-Heizung mittels Dampfinjektion nach dem bekannten SAGD (Steam Assisted Gravity Drainage)-Verfahren oder als vollständiger Ersatz dieser Dampfinjektion können verschiedene elektromagnetische wirkende Induktoren- und Elektroden-Konfigurationen verwendet werden, die in den nicht vorveröffentlichten Anmeldungen der Anmelderin mit AZ 10 2007 036 832, AZ 10 2007 008 292 und AZ 10 2007 040 606 im Einzelnen beschrieben sind.

Bei allgemeinen Stand der Technik der Induktionsbeheizung kann der Aufbau hoher induktiver Spannungen durch eine Serienschaltung bestehend aus Induktorabschnitten und integrierten Kapazitäten verhindert werden, die auf die Arbeitsfrequenz als Serienschwingkreis abzustimmen sind. In der nicht vorveröffentlichten Anmeldung der Anmelderin mit AZ 10 2007 040 605 sind eine koaxiale Leiteranordnung mit konzentrierten Kapazitäten sowie das Prinzip der verteilten Kapazitäten basierend auf der veröffentlichten deutschen Patentanmeldung DE 10 2004 009 896 A1 detailliert beschrieben. Erstere Leiteranordnung weist verschiedene Eigenheiten, wie geringe Biegsamkeit, hohe Herstellungskosten, teure Hochspannungskeramiken, auf. Letztere Leiteranordnung ist nicht für den eingangs angegebenen bestimmungsgemäßen Zweck ausgerichtet.

Aufgabe vorliegender Erfindung ist es demgegenüber, eine Leiteranordnung zu schaffen, die als Induktoranordnung für den Zweck der Ölsandheizung einsetzbar ist.

Die Aufgabe ist erfindungsgemäß durch die Gesamtheit der Merkmale von Patentanspruch 1 gelöst. Weiterbildungen sind in den Unteransprüchen angegeben.

Erfindungsgemäß wird vorgeschlagen, zwei oder mehr Leitergruppen in periodisch wiederholten Abschnitten definierter Länge (,resonance length') kapazitiv zu verkoppeln. Dabei ist jeder Leiter einzeln isoliert und besteht aus einem einzigen Draht oder einer Vielzahl von wiederum für sich isolierten Drähten. Insbesondere wird eine sog. Multifilament-Leiterstruktur gebildet, die in der Elektrotechnik für andere Zwecke bereits vorgeschlagen wurde. Gegebenenfalls kann auch eine Multiband- und/oder Multifolien-Leiterstruktur für den gleichen Zweck realisiert werden.

Bei der praktischen Anwendung werden zur induktiven Heizung für den bestimmungsgemäßen Zweck der Ölsandheizung bei Erregerfrequenzen von z.B. 10 - 50 kHz typischerweise zwei Leitergruppen zu je 1000 - 5000 Filamenten benötigt, wenn wirksame Resonanzlängen im Bereich von 20 - 100 m erhalten werden sollen. Es können aber auch mehr als zwei Leitergruppen vorhanden sein.

Bei den Anordnungen gemäß der Erfindung ist die Resonanzfrequenz umgekehrt proportional zum Abstand der Unterbrechungen der Leitergruppen. Der Aufbau eines kapazitiv kompensierten Multifilamentleiters kann mittels spezifischer HF-Litzen erfolgen. Der Aufbau eines kapazitiv kompensierten Multifilamentleiters kann aber auch alternativ mittels massiver Drähte erfolgen.

Bei der Erfindung ist ein kompensierter Multifilamentleiter vorteilhafterweise aus transponierten bzw. verflochtenen Einzelleitern aufgebaut und zwar derart, dass jeder Einzelleiter innerhalb der Resonanzlänge auf jedem Radius gleichhäufig anzutreffen ist. In Anlehnung an konventionelle Leiter vom Milliken-Typ kann ein kompensierter Multifilamentleiter aus mehreren Leitergruppen, die um das gemeinsame Zentrum angeordnet sind, aufgebaut sein.

Die einzelnen kompensierten Leiteruntergruppen bestehen vorteilhafterweise aus verseilten Massiv- oder HF-Litzen-Drähten. Dabei können die Querschnitte der Leiteruntergruppen von der runden oder hexagonalen Form abweichen und zum Beispiel sektorförmig sein. Der zentrale leiterfreie Bereich innerhalb des Querschnitts eines kompensierten Multifilamentleiter vom Milliken-Typ kann zur mechanischen Verstärkung zur Erhöhung der Zugfestigkeit genutzt werden. Dazu sind permanent eingebrachte oder entfernbare Kunstfaserseile oder entfernbare Stahlseile verwendbar.

Der zentrale leiterfreie Bereich innerhalb des Querschnitts eines kompensierten Multifilamentleiters vom Milliken-Typ kann zur Kühlung mittels einer zirkulierenden Flüssigkeit, insbesondere Wasser oder Öl, genutzt werden. Weiterhin können dort vorteilhafterweise Temperatursensoren untergebracht sein, die zur Überwachung und Steuerung der Bestromung und/ oder der Flüssigkeitskühlung verwendet werden können.

Zur Installation des Induktors, der aus kapazitiv kompensierten Multifilamentleiters im Reservoir besteht, wird vorgeschlagen, den Induktor vorzugsweise in ein zuvor eingebrachtes Kunststoffrohr größeren Innendurchmessers einzuziehen. Dabei kann z. B. ein Öl als Gleitmittel eingebracht werden.

Während des Betriebs, d.h. Bestromung des erfindungsgemäßen Leiteranordnung, kann der Raum zwischen Induktor und Kunststoffrohr mit einer Flüssigkeit, insbesondere Wasser geringer elektrischer Leitfähigkeit oder z. B. Transformatorenöl, das auch zuvor bereits als Gleitmittel dienen kann, geflutet sein.

Sofern eine aktive Kühlung des Induktors mittels eines zirkulierenden Kühlmittels angestrebt wird, wird erfindungsgemäß vorgeschlagen, das Kühlmittel im Zwischenraum und zentralen leiterfreien Bereich zu pumpen und zwar in entgegen gesetzte Richtungen.

Vorstehend im Einzelnen genannten Weiterbildungen und Konkretisierungen der Erfindung haben insbesondere folgende Vorteile:
- Die ineinander und räumlich eng beieinander liegenden Leitergruppen sind stark kapazitiv verkoppelt. Damit wird ein Serienresonanzkreis aufgebaut, bei dem sich bei der Resonanzfrequenz die Phasenverschiebungen von Strom und Spannung durch die Leitungsinduktivitäten durch Kapazitäten zwischen den Leitergruppen gerade kompensieren.
- Über den Abstand der Unterbrechungen wird die Resonanzfrequenz des Leiters eingestellt. Weiterhin bestimmt diese Länge den induktiven Spannungsabfall und legt die Anforderungen an die Spannungsfestigkeit der Isolation bzw. des Dielektrikums fest.
- Die Verwendung von HF-Litze reduziert bzw. vermeidet die ohmschen Zusatzverluste aufgrund des Skin-Effekts.

Sofern beim erfindungsgemäßen Multifilamentleiter geringe Resonanzlängen erreicht werden sollen, sind hohe Kapazitätsbeläge erforderlich. Damit ist eine Aufteilung des Gesamtleiterquerschnitts in eine Vielzahl von Einzelleitern, beispielsweise bis zu mehreren tausend Einzelleitern, notwendig. Vorteilhafterweise ist dann ist der Durchmesser des Einzelleiters bereits so gering, dass eine Widerstandserhöhung durch Skin-Effekt nicht mehr auftritt.

Bei der Erfindung vermeidet das Verflechten bzw. Transponieren der Einzelleiter innerhalb der Resonanzlänge vermeidet ohmsche Zusatzverluste aufgrund des sog. Proximity-Effekts. Weiterhin reduziert es die Anforderungen an die Spannungsfestigkeit der Isolation des Dielektrikums durch homogenere Verschiebungsstromdichten. Die Anordnung mehrer Leiteruntergruppen um das gemeinsame Zentrum erlaubt die Verwendung von verseilten Drähten - anstelle von verflochtenen oder transponierten Drähten ohne auf die Verminderung der ohmschen Zusatzverluste durch den Proximity-Effekt verzichten zu müssen - bei gleichzeitig vereinfachter Fertigung.

Bei der bestimmungsgemäßen Verlegung des Induktors im Reservoir von Ölsandlagerstätten sind Zugbelastungen von einigen 10 t zu erwarten, die den durch Unterbrechungen geschwächten kompensierten Leiter überfordern könnten, so z. B. die Spannungsfestigkeit des Dielektrikums verringern könnten. Daher ist eine mechanische Verstärkung anzustreben.

Bei Auslegung des Induktors mit geringem Leiterquerschnitt, insbesondere Querschnitt aus Kupfer, kann eine aktive Kühlung der erfindungsgemäßen Anordnung notwendig werden, wofür vorteilhafterweise offene Freiräume bzw. Zwischenräume in der Anordnung vorhanden sind. Ein Kunststoffrohr dient dem Offenhalten der Bohrung, dem Schutz des Induktors bei der Installation und dem Betrieb. So verringert es die Zugbelastung auf den Induktor während des Einziehens durch Verringerung der Reibung. Eine Flüssigkeit im Zwischenraum stellt den guten thermischen Kontakt zum Kunststoffrohr und zum Reservoir her, der zur passiven Kühlung des Induktors benötigt wird. Bei einer Umgebungstemperatur des Reservoirs von z. B. 200°C können ohmsche Verluste im Induktor bis etwa 20 W/m durch Wärmeleitung abgeführt werden, ohne dass die Temperatur im Induktor den für Teflon-Isolation kritischen Werte von 250°C überschreitet.

Mit der gegenläufigen Kühlmittelströmung innerhalb und außerhalb der Leiter wird eine gleichmäßigere Temperatur entlang des Induktors, der etwa 1000 m lang sein kann, erreicht, als dies für gleichgerichtete Kühlmittelströme der Fall wäre.

Weitere Einzelheiten und Vorteile der Erfindung ergeben sich aus der nachfolgenden Figurenbeschreibung von Ausführungsbeispielen anhand der Zeichnung in Verbindung mit den Patentansprüchen.

Es zeigen in schematischer Darstellung
- Figur 1: einen perspektivischen Ausschnitt aus einem Ölsand- Reservoir mit einer horizontal im Reservoir verlau- fenden elektrischen Leiterschleife,
- Figur 2: ein Schaltbild eines Serienresonanzkreises mit kon- zentrierten Kapazitäten zu Kompensation der Lei- tungsinduktivitäten,
- Figur 3: ein Schema einer kapazitiv kompensierten Koaxiallei- tung mit verteilten Kapazitäten,
- Figur 4: ein Schema der kapazitiv verkoppelten Filamentgrup- pen in Längsrichtung,
- Figur 5: den Querschnitt eines Multifilamentleiters,
- Figur 6: die Verteilung des elektrischen Feldes eines 2-Grup- pen-60-Filamentleiters im Querschnitt,
- Figur 7: graphische Darstellung von Kapazitätsbelag zweier Leitergruppen in Abhängigkeit von der Leiteranzahl,
- Figur 8: graphische Darstellung von Frequenzabhängigkeit der ohmschen Widerstands für verschiedene Drahtdurchmes- ser,
- Figur 9: einen Querschnitt eines verseilten kompensierten Multifilamentleiter vom Milliken-Typ,
- Figur 10: eine Alternative zu Figur 9,
- Figur 11: eine perspektivische Darstellung eines Vier- Quadrantenleiters,
- Figur 12: den Querschnitt eines verseilten kompensierten Mul- tifilamentleiters vom Milliken-Typ in einem Füh- rungsrohr und
- Figur 13: eine graphische Darstellung von Abhängigkeit der In- duktorbestromung von der Frequenz für verschiedene Heizleistungen.

Gleiche bzw. gleichwirkende Elemente der Figuren haben gleiche bzw. sich entsprechende Bezugszeichen. Die Figuren werden nachfolgend gruppenweise zusammen beschrieben.

In der Figur 1 ist eine als Reservoir bezeichnete Ölsand-Lagerstätte dargestellt, wobei für die spezifischen Betrachtungen immer eine quaderförmige Einheit 1 mit der Länge 1, der Breite w und der Höhe h herausgegriffen wird. Die Länge 1 kann beispielsweise bis zu einigen 500 m, die Breite w 60 bis 100 m und die Höhe h etwa 20 bis 100 m betragen. Zu berücksichtigen ist, dass ausgehend von der Erdoberfläche E ein "Deckgebirge" der Stärke s bis zu 500 m vorhanden sein kann.

In Figur 1 ist eine Anordnung zur induktiven Heizung des Reservoirausschnittes 1 dargestellt. Diese kann durch eine lange, d.h. einige 100 m bis 1.5 km, im Boden verlegte Leiterschleife 10 bis 20 gebildet werden, wobei der Hinleiter 10 und Rückleiter 20 nebeneinander, also in derselben Tiefe, geführt sind und am Ende über ein Element 15 innerhalb oder außerhalb des Reservoirs miteinander verbunden sind. Am Anfang werden die Leiter 10 und 20 vertikal oder in einem flachen Winkel hinunter geführt und von einem HF-Generator 60, der in einem externen Gehäuse untergebracht sein kann, mit elektrischer Leistung versorgt.

In Figur 1 verlaufen die Leiter 10 und 20 in gleicher Tiefe nebeneinander. Sie können aber auch übereinander geführt werden. Unterhalb der Leiterschleife 10/20, d.h. auf dem Boden der Reservoireinheit 1, ist ein Förderrohr 1020 angedeutet, über das verflüssigtes Bitumen oder Schwerstöl transportiert werden kann.

Typische Abstände zwischen den Hin- und Rückleitern 10, 20 sind 5 bis 60 m bei einem Außendurchmesser der Leiter von 10 bis 50 cm (0,1 bis 0,5 m).

Die elektrische Doppelleitung 10, 20 aus Figur 1 mit den vorstehend genannten typischen Abmessungen weist einen Längsinduktivitätsbelag von 1,0 bis 2,7 µH/m auf. Der Querkapazitätsbelag liegt bei den genannten Abmessungen bei nur 10 bis 100 pF/m, so dass die kapazitiven Querströme zunächst vernachlässigt werden können. Dabei sind Welleneffekte zu vermeiden. Die Wellengeschwindigkeit ist durch den Kapazitäts- und Induktivitätsbelag der Leiteranordnung gegeben. Die charakteristische Frequenz der Anordnung ist bedingt durch die Schleifenlänge und die Wellenausbreitungsgeschwindigkeit entlang der Anordnung der Doppelleitung 10, 20. Die Schleifenlänge ist daher so kurz zu wählen, dass sich hier keine störenden Welleneffekte ergeben.

Es lässt sich zeigen, dass die simulierte Verlustleistungsdichteverteilung in einer Ebene senkrecht zu den Leitern - wie sie sich bei gegenphasiger Bestromung des oberen und unteren Leiters ausbildet - radial abnimmt.

Für eine induktiv eingebrachte Heizleistung von 1 kW pro Meter Doppelleitung wird bei 50 kHz eine Stromamplitude von etwa 350 A für niederohmige Reservoirs mit spezifischen Widerständen von 30 Ω·m und etwa 950 A für hochohmige Reservoirs mit spezifischen Widerständen von 500 Ω·m benötigt. Die erforderliche Stromamplitude für 1 kW/m fällt quadratisch mit der Anregungsfrequenz. d.h. bei 100 kHz fallen die Stromamplituden auf 1/4 der obigen Werte.

Bei einer mittleren Stromamplitude von 500 A bei 50 kHz und einem typischen Induktivitätsbelag von 2 µH/m beträgt der induktive Spannungsabfall etwa 300 V/m.

Im Folgenden wird eine elektrische und thermische Auslegung eines blindleistungskompensierten Multifilamentinduktors im Einzelnen beschrieben. In der älteren nicht vorveröffentlichten deutschen Patentanmeldung AZ 10 2007 040 605 ist bereits das Grundprinzip der abschnittsweisen Kompensierung einer Koaxialleitung mit verteilten Kapazitäten vorbeschrieben. Auf die diesbezügliche Beschreibung der älteren Anmeldung wird nachfolgend zurückgegriffen:
Ein konkretes Beispiel einer Auslegung eines kapazitiv kompensierten Multifilamentleiters sieht wie folgt aus: Zwei Leitergruppen haben zusammen beispielsweise 1200 mm² Kupfer-Querschnitt. Dieser Querschnitt wird verteilt auf 2790 einzelne massive Drähte mit einem Durchmesser von je 0,74 mm.
Jeder der Drähte erhält eine Isolation aus Teflon mit einer Wandstärke von etwas mehr als 0,25 mm und wird auf die doppelte Resonanzlänge von 2*20,9 m = 41,8 gebracht. Die Anordnung der Drähte in Längsrichtung erfolgt mit einem Versatz um die Resonanzlänge entsprechend der weiter unten beschriebenen Figur 4.

Die Leiteranordnung ergibt im Querschnitt ein hexagonales Gitter und ist in Figur 5 wiedergegeben. Es wird dabei eine Verpressung in der Querschnittsebene derart vorgenommen, dass die Drähte auf einen gegenseitigen Abstand von 0,5 mm gebracht werden. Die überflüssige Isolation füllt die Zwickel im hexagonalen Gitter. Die beiden Leitergruppen weisen bei abwechselnder Anordnung der Drähte auf den Ringen entsprechend Figur 5 dann einen Kapazitätsbelag von 115,4 nF/m auf. Mit der Resonanzlänge von 20,9 m ist der Leiter dann bei 20 kHz kapazitiv kompensiert. Der ohmsche Widerstand auch bei 20 kHz beträgt dann 30 µΩ/m. Mit einer Wechselstromamplitude von 825 A (peak) kann eine induktive Heizleistung von 3 kW/m (rms) in ein Reservoir eines spezifischen Widerstands von 555 Ωm eingebracht werden, wenn Hin- und Rückleiter einen Abstand von 106 m haben und diese Konfiguration periodisch fortgesetzt wird. Die ohmschen Verluste im Leiter gemittelt über eine Resonanzlänge belaufen sich dabei auf 15,1 W/m (rms). Diese führen je nach zugrunde gelegtem thermischen Modell des Reservoirs zrs, T = 200°C konstant in 0,5 m oder 2,5 m Abstand vom Leiter, zu eine Aufheizung des Leiters von 230 - 250°C, womit noch keine zusätzliche Flüssigkeitskühlung benötigt wird. Die Isolation müsste dabei einer Spannung von 3,6 kV widerstehen. Für Teflon werden Spannungsfestigkeiten von 20 - 36 kV/mm angegeben. D.h. bei einer Isolationsdicke von 0,5 mm wird etwa ein drittel der Spannungsfestigkeit gefordert.

Gemäß Schemazeichnung in Figur 2 ist vorgesehen, die Leitungsinduktivität L abschnittsweise durch diskret oder kontinuierlich ausgeführte Serienkapazitäten C zu kompensieren. Dies ist in Figur 2 vereinfacht dargestellt. Dargestellt ist ein Ersatzschemabild eines mit einer Wechselstromquelle 25 betriebenen Leiterkreises mit komplexem Widerstand 26, bei dem jeweils abschnittsweise Induktivitäten Lᵢ und Kapazitäten Cᵢ vorhanden sind. Es erfolgt somit eine abschnittsweise Kompensation der Leitung.

Letztere Art der Kompensation ist zwar vom Stand der Technik bei Systemen der induktiven Energieübertragung auf translatorisch bewegte Systeme bekannt. Im vorliegenden Zusammenhang ergeben sich dadurch besondere Vorteile.

Eigenart bei einer in die Leitung integrierten Kompensation ist, dass die Frequenz des HF-Leitungsgenerators auf die Resonanzfrequenz der Stromschleife abgestimmt werden muss. Dies bedeutet, dass die Doppelleitung 10, 20 der Figur 1 für die induktive Beheizung zweckmäßig, d.h. mit hohen Stromamplituden, nur bei dieser Frequenz betrieben werden kann.

Der entscheidende Vorteil bei letzterer Vorgehensweise besteht darin, dass eine Addition der induktiven Spannungen entlang der Leitung verhindert wird. Werden beim oben genannten Beispiel - d.h. 500 A, 2 µH/m, 50 kHz und 300 V/m - beispielsweise alle 10 m je ein Kondensator Cᵢ in Hin- und Rückleiter von 1 µF Kapazität eingebracht, kann der Betrieb dieser Anordnung bei 50 kHz resonant erfolgen. Damit sind die auftretenden induktiven und entsprechend kapazitiven Summenspannungen auf 3 kV begrenzt.

Wird der Abstand zwischen benachbarten Kondensatoren Cᵢ verringert, müssen die Kapazitätswerte umgekehrt proportional zum Abstand steigen - bei proportional zum Abstand verringerter Anforderung an die Spannungsfestigkeit der Kondensatoren -, um dieselbe Resonanzfrequenz zu erhalten.

In Figur 3 ist eine vorteilhafte Ausführungsform von in die Leitung integrierten Kondensatoren mit jeweiliger Kapazität C gezeigt. Die Kapazität wird von Zylinderkondensatoren Cᵢ zwischen einer rohrförmigen Außenelektrode 32 eines ersten Abschnittes und einer rohrförmigen Innenelektrode 34 eines zweiten Abschnittes gebildet, zwischen denen sich ein Dielektrikum 33 befindet. Ganz entsprechend wird der benachbarte Kondensator zwischen darauffolgenden Abschnitten gebildet.

Für das Dielektrikum des Kondensators C sind neben einer hohen Spannungsfestigkeit weiterhin eine hohe Temperaturbeständigkeit zu fordern, da sich der Leiter im induktiv geheizten Reservoir 100, das eine Temperatur von z. B. 250°C erreichen kann, befindet und die resistiven Verluste in den Leitern 10, 20 zu einer weiteren Aufheizung der Elektroden führen können. Die Anforderungen an das Dielektrikum 33 werden von einer Vielzahl von Kondensatorkeramiken erfüllt.

In der Praxis weisen beispielsweise die Gruppe der Aluminiumsilicate, d.h. Porzellane, Temperaturbeständigkeiten von mehreren 100°C und elektrische Durchschlagsfestigkeiten von > 20 kV/mm bei Permittivitätszahlen von 6 auf. Damit können obige Zylinderkondensatoren mit der erforderlichen Kapazität realisiert werden und eine Baulänge von beispielsweise 1 bis 2 m haben.

Wenn die Baulänge kürzer ausfallen soll, ist eine Ineinanderschachtelung mehrerer koaxialer Elektroden entsprechend dem anhand der Figuren 2 bis 4 verdeutlichten Prinzip vorzusehen. Auch andere übliche Kondensatorbauformen können in die Leitung integriert werden, solange diese die erforderliche Spannungs- und Temperaturbeständigkeit aufweisen. Dafür dient der radiale Aufbau der Leiteranordnungen, der anhand der Querschnittsdarstellungen verdeutlicht wird.

In der Figur 4 ist das prinzipielle Schema von zwei kapazitiv verkoppelten Filamentgruppen 100 und 200 in Längsrichtung dargestellt. Ersichtlich ist, dass sich einzelne Drahtabschnitte vorgegebener Länge periodisch wiederholen und dass in dieser ersten Struktur 100 eine zweite Struktur 200 mit einzelnen Drahtabschnitten angeordnet ist, wobei jeweils die gleiche Länge gegeben ist und wobei sich die erste Gruppe der Drahtabschnitte und die zweite Gruppe der Drahtabschnitte in einem vorgegebenen Abstand überlappen. Damit wird eine Resonanzlänge R_{L} definiert, welche signifikant für die kapazitive Verkopplung der Filamentgruppen in Längsrichtung ist.

In der Figur 5 ist die gesamte Induktoranordnung bereits von einer Isolation 150 umgeben. Eine Isolierung gegen das umliegende Erdreich ist notwendig, um resistive Ströme durch das Erdreich zwischen den benachbarten Abschnitten insbesondere im Bereich der Kondensatoren zu verhindern. Die Isolation verhindert weiterhin den resistiven Stromfluss zwischen Hin- und Rückleiter. Die Anforderungen bzgl. der Spannungsfestigkeit an die Isolation sind jedoch gegenüber der unkompensierten Leitung von > 100 kV auf im obigen Beispiel etwas über 3 kV gesunken und damit durch eine Vielzahl von Isolierstoffen zu erfüllen. Die Isolation muss wie bereits das Dielektrikum der Kondensatoren höheren Temperaturen dauerhaft standhalten, womit sich wiederum keramische Isolierstoffe anbieten. Dabei darf die Isolationsschichtdicke nicht zu gering gewählt werden, da sonst kapazitive Leckströme ins umliegende Erdreich abfließen könnten. Isolierstoffdicken größer z. B. 2 mm sind bei obigem Ausführungsbeispiel ausreichend.

Schnittdarstellungen einer entsprechenden Anordnung mit 36 Filamenten, die wiederum aus zwei Filamentgruppen besteht, sind in den Figuren 5, 9, 10 und 12 dargestellt. Dabei verdeutlicht insbesondere Figur 5 den Aufbau und die Kombination der verschachtelten Anordnung aus 36 Filamenten. Im Einzelnen sind dabei die Filamentleiter der ersten Gruppe mit 101 bis 118 und die Filamentleiter der zweiten Gruppe mit 201 bis 218 bezeichnet. Bei der Struktur nach Art einer hexagonalen Anordnung ist ein Mittenbereich 150 im Zentrum der Leiter frei.

Insgesamt ergeben sich damit entsprechend der Intensitätsstruktur vorgegebene Isolierungen. In Figur 6 ist ein Zweigruppen-60-Filamentleiteranordnung im Querschnitt dargestellt, der wiederum einen Aufbau einer hexagonalen Struktur hat. Dabei gehören die Leiter 401 bis 430 (links schraffiert) zur ersten Gruppe der Filamentleiter und die Leiter 501 bis 530 (rechts schraffiert) zur zweiten Gruppe der Filamentleiter. Die Leitergruppen sind in einem isolierenden Medium eingebettet. Durch die spezifische Struktur der Leitergruppen ergeben sich jeweils einzelne Leiter, die gruppenweise über ein elektrisches Feld hoher Intensität verbunden sind und jeweils zu anderen Leitern über ein niedriges Feld verbunden sind, was durch Modellrechnungen bestätigt werden kann.

Bei der hexagonalen Struktur gemäß Figur 5 und Figur 6 ist der zentrale Bereich 150 feldfrei. Dieser Bereich 150 kann zum Einbringen von Kühlmitteln oder aber auch zum Einbringen von mechanischen Verstärkungen zwecks Erhöhung der Zugfestigkeit genutzt werden. Dazu sind beispielsweise permanent eingebrachte oder entfernbare Kunstfaserseile oder auch entfernbare Stahlseile verwendbar. Hierauf wird weiter unten noch im Einzelnen eingegangen.

In der graphischen Darstellung gemäß Figur 7 ist - jeweils im logarithmischen Maßstab - auf der Abszisse die Anzahl n der einzelnen Drähte dargestellt und auf der Ordinate die Längskapazität in µF/m. Es sind Graphen 71 bis 74 für unterschiedliche Leiterquerschnitte dargestellt und zwar 71 für einen Querschnitt von 600 mm², 72 für einen Querschnitt von 1200 mm², 73 für einen Querschnitt von 2400 mm² und 71 für einen Querschnitt von 4800 mm².

Die einzelnen Graphen 71 bis 72 verlaufen parallel mit gleicher, monotoner Steigung: Wie zu erwarten, steigt die Litzendraht-Kapazität exponentiell mit der Drahtzahl, aber linear mit dem Querschnitt an.

Aus Figur 7 ist ableitbar, dass sich die kapazitive Kompensation einerseits in Abhängigkeit von der Zahl der Leiter und andererseits vom Gesamtquerschnitt einstellen lässt. Dabei wurde eine Geometrie der Leiter gemäß den Figuren 4 und 5 mit einer jeweils gleichen Teflonisolation zugrunde gelegt. Bei vorgegebener Querschnittsfläche kann also die notwendige Zahl von Litzenleitern bestimmt werden.

In der graphischen Darstellung der Figur 8 ist die Frequenzabhängigkeit des ohmschen Widerstandes für verschiedene Drahtdurchmesser dargestellt. Auf der Abszisse ist die Frequenz in Hz aufgetragen und auf der Ordinate ist der Widerstand pro Längeneinheit R in Ω/m, wobei wiederum für beide Koordinaten der logarithmischer Maßstab gewählt ist. Es sind Graphen 81 bis 84 für unterschiedliche Drahtdurchmesser als Parameter dargestellt, und zwar 81 für einen Durchmesser von 0,5 mm, 82 für einen Durchmesser von 1 mm, 83 für einen Durchmesser von 2 mm und 84 für einen Durchmesser von 5 mm.

Die Graphen 81 bis 84 verlaufen im Anfangsbereich parallel zur Abszisse und steigen dann mit im Wesentlichen gleicher Steigung monoton an: Wie zu erwarten steigt der Widerstand exponentiell mit der Frequenz einerseits und dem Drahtdurchmesser andererseits. Dabei wird bei Bestromung von einer Temperatur von 260°C ausgegangen.

Aus dem Verlauf der Graphen 81 bis 84 in Figur 9 ist insbesondere der Einfluss des Skineffektes bei der angegebenen Temperatur entnehmbar. Aus den Graphen 81 bis 84 ergibt sich, dass der ohmsche Widerstand zunächst im Bereich bis zu unterschiedlichen Grenzfrequenzen zwischen 10³ und 10⁵ Hz im Wesentlichen konstant ist, wobei der Widerstand umgekehrt proportional dem Drahtdurchmesser ist und dass dann bei ansteigenden Frequenzen auch der Widerstand ansteigt.

In Figur 9 sind sechs Leiterbündel 91 bis 96 in hexagonaler Geometrie um einen zentralen Hohlraum 97 angeordnet. In Figur 10 sind dagegen sechs Leiterbündel 91' bis 96' in etwa tortenstückartig als Segmente um einen zentralen Hohlraum 97' angeordnet. Die Freiräume 97 bzw. 97' beinhalten Möglichkeiten zur Aufnahme von Kühleinrichtungen oder mechanischen Verstärkungseinrichtungen. Entsprechende Mittel sind in den Figuren 9 und 10 nicht im Einzelnen dargestellt.

Aus Figur 11 ergibt sich, dass bei einer prinzipiellen Anordnung entsprechend Figur 10 mit sektorartigen Elementen aus Einzelleitern es vorteilhaft ist, dass die einzelnen Leiter in Längsrichtung des gesamten Kabels verdrillt sind. Es ergeben sich somit auf dem Umfang des Leiters Linien von beispielsweise C bis D, welche die azimutale Verdrillung der einzelnen Leiter verdeutlichen. In der Schnittfläche ergibt sich dabei im linken Quadranten ein Feldverlauf entsprechend den eingezeichneten Pfeilen.

In der Figur 12 ist Kunststoffrohr 120 dargestellt, in das eine Anordnung mit Litzenleitern eingebracht ist. Das Rohr 120 kann beispielsweise aus Kunststoff bestehen, wobei sich ringförmig im Rohr 120 ein Zwischenraum 121 ergibt, in dem der Isolator mit den hexagonalen Leiterstrukturen 122 eingebracht ist. Wesentlich ist dabei wiederum ein zentrischer leiterfreier Bereich 123, in dem für den bestimmungsgemäßen Gebrauch der beschriebenen Leiter notwendige Hilfsmittel eingebracht werden können. Insbesondere erlaubt eine solche Anordnung mit dem leiterfreien Zentrum 123 die Verwendung von verseilten Drähten anstelle von verflochtenen oder transponierten Drähten, ohne auf die Verminderung der ohmschen Zusatzverluste durch den Proximity-Effekt verzichten zu müssen. Dadurch ist eine vergleichsweise einfache Fertigung möglich.

Für den bestimmungsgemäßen Gebrauch der insbesondere anhand der Figuren 4, 5 sowie 9 bis 12 im Einzelnen beschriebenen Leiteranordnungen zur Beheizung von Ölsand-Reservoirs von einigen 100 m Ausdehnung sind die jeweiligen Randbedingungen zu beachten. Bei der Verlegung des Induktors sind insbesondere erhebliche Zugbelastungen zu erwarten, die im Bereich von einigen 10 Tonnen liegen können. Dadurch kann der durch Unterbrechungen gemäß Figur 4 geschwächte kompensierte Leiter überfordert werden, insoweit dass die Spannungsfestigkeit des Dielektrikums verringert ist. Hierfür sind mechanische Verstärkungen vorzusehen, die insbesondere durch Stahlseile erfolgen können. Weiterhin kann eine aktive Kühlung notwendig werden.

Bei der Anordnung gemäß Figur 12 dient das äußere Kunststoffrohr 120 insbesondere dem Offenhalten der Bohrung, sowie dem Schutz des Induktors bei der Installation und beim Betrieb der Anlage mit der Anordnung zur induktiven Beheizung der Ölsand-Lagerstätte. Dadurch wird die Zugbelastung auf den Induktor während des Einziehens durch Verringerung der Reibung verringert.

Speziell bei der Anordnung gemäß Figur 12 kann die Flüssigkeit zur Kühlung eines ringförmigen Zwischenraums 120 innerhalb des Kunststoffrohres 120 angeordnet sein. Hier stellt die Flüssigkeit einen guten thermischen Kontakt zum Kunststoffrohr 120 und darüber zum Reservoir her, wobei wiederum zumindest eine passive Kühlung des Induktors erforderlich ist. Beispielsweise bei einer Umgebungstemperatur des Reservoirs von z. B. 200°C sollen die ohmschen Verluste im Induktor von etwa 20 W/m durch die Wärmeleitung abgeführt werden, ohne dass die Temperatur im Induktor selbst den für Teflonisolationen kritischen Wert von 250°C überschreitet.

Die Anordnung gemäß Figur 12 bietet weiterhin die Möglichkeit einer gegenläufigen Kühlung. Dabei wird der zentrale Hohlraum 97 für die eine Richtung der strömenden Flüssigkeit und der Ringraum 121 innerhalb des Kunststoffrohrs 120 für die andere Richtung der strömenden Flüssigkeit genutzt.

In Figur 13 sind - jeweils in linearer Darstellung - auf der Abszisse die Frequenz in kHz und auf der Ordinate der Induktorstrom in Ampere aufgetragen. Es wird die Abhängigkeit des Induktorstromes von der Frequenz wiedergegeben, wobei als Parameter unterschiedliche Heizleistungen angegeben sind und zwar für den Graphen 131 1 kW/m, für den Graphen 132 3 kW/m, für den Graphen 133 5 kW/m und für den Graphen 134 10 kW/m.

Die einzelnen Graphen 131 bis 134 haben jeweils einen in etwa hyperbolischen Verlauf. Daraus ergibt sich, dass die Abhängigkeit der Induktorbestromung von der Frequenz mit zunehmender Heizleistung stärker wird, sofern konstante Leistungsverluste im Reservoir vorausgesetzt werden. Insofern können anhand der Graphen 131 bis 134 die für bestimmte Heizleistungen notwendigen Ströme/bzw Frequenzen abgelesen werden.

Die anhand der Figuren im Einzelnen beschriebene Anordnungen mit den kapazitiv kompensierten Multifilamentleitern ermöglichen eine wirksame induktive Beheizung von Ölsänden oder anderer Schwerstöl-Lagerstätten. Berechnungen und Erprobungen haben ergeben, dass eine effektive Erwärmung des Reservoirs erreicht wird, womit die Viskosität des im Sand gebundenen Bitumens bzw. des Schwerstöls erniedrigt und damit eine hinreichend Fließfähigkeit des vorher hochviskosen Rohstoffes erreicht wird.

## Patentansprüche

1. Anordnung zur induktiven Heizung von Ölsand- und Schwerstöllagerstätten mittels stromführender Leiter, die aus einzelnen Leitergruppen bestehen, **dadurch gekennzeichnet, dass** die Leitergruppen in periodisch wiederholten Abschnitten definierter Länge, welche eine Resonanzlänge (R_{L}) definieren, ausgebildet sind und dass zwei oder mehr derartiger Leitergruppen kapazitiv verkoppelt sind, wobei eine Multifilament-, Multiband- und/oder Multifolie-Leiterstruktur vorliegt.

2. Anordnung nach Anspruch 1, **dadurch gekennzeichnet, dass** jeder Leiter einzeln isoliert und aus einem einzigen Draht besteht.

3. Anordnung nach Anspruch 1, **dadurch gekennzeichnet, dass** jeder Leiter aus einer Vielzahl von isolierten Drähten besteht, die eine so genannte HF-Litze bilden.

4. Anordnung nach Anspruch 3, **dadurch gekennzeichnet, dass** zwei Gruppen von je 1000 bis 5000 Filamenten vorhanden sind und Resonanzlängen (R_{L}) im Bereich von etwa 20 bis etwa 100 m erhalten werden.

5. Anordnung nach einem der Ansprüche 3 oder 4, **dadurch gekennzeichnet, dass** ein kapazitiv kompensierter Multifilamentleiter aus transponierten und/oder verflochtenen Einzelleitern derart aufgebaut ist, dass jeder Einzelleiter innerhalb der Resonanzlänge (R_{L}) auf jedem Radius der Anordnung gleichhäufig aufzutreffen ist.

6. Anordnung nach einem der Ansprüche 3 oder 4, **dadurch gekennzeichnet, dass** ein kompensierter Multifilamentleiter in Anlehnung an konventionelle Leiter aus mehreren Leiteruntergruppen gebildet ist, die um ein gemeinsames Zentrum angeordnet sind.

7. Anordnung nach Anspruch 6, **dadurch gekennzeichnet, dass** die einzelnen kompensierten Leiteruntergruppen aus verseilten Massiv- oder HF-Litzendrähten besteht.

8. Anordnung nach Anspruch 6, **dadurch gekennzeichnet, dass** die Querschnitte der Leiteruntergruppen eine runde oder hexagonale Form aufweisen. (Figur 9 bis 12)

9. Anordnung nach Anspruch 8, **dadurch gekennzeichnet, dass** die Leiteruntergruppen sektorförmig ausgebildet sind.

10. Anordnung nach einem der vorhergehenden Ansprüche, **dadurch gekennzeichnet, dass** der zentrale leiterfreie Bereich innerhalb des Querschnittes eines kompensierten Multifilamentleiters zur mechanischen Verstärkung und Erhöhung der Zugfestigkeit genutzt wird.

11. Anordnung nach Anspruch 10, **dadurch gekennzeichnet, dass** zur Verstärkung Kunststofffaserseile oder Glasfaserseile oder Stahlseile verwendet werden, die zumindest temporär einbringbar und/oder entfernbar sind.

12. Anordnung nach einem der vorhergehenden Ansprüche, **dadurch gekennzeichnet, dass** der zentrale leiterfreie Bereich innerhalb des Querschnittes eines kompensierten Multifilamentleiters Mittel zur Kühlung aufweist.

13. Anordnung nach Anspruch 12, **dadurch gekennzeichnet, dass** als Mittel zur Kühlung eine Flüssigkeit, insbesondere Wasser oder Öl, vorhanden bzw. einbringbar ist.

14. Anordnung nach Anspruch 12, **dadurch gekennzeichnet, dass** im zentralen Bereich Temperatursensoren, insbesondere Glasfasersensoren oder Braggfasern, angeordnet sind, die zur Überwachung und/oder Steuerung der Bestromung und/oder der Flüssigkeitskühler verwendbar sind.

15. Anordnung nach einem der vorhergehenden Ansprüche, **dadurch gekennzeichnet, dass** der Induktor in einem Kunststoffrohr größeren Innendurchmessers eingebracht ist.

16. Anordnung nach Anspruch 15, **dadurch gekennzeichnet, dass** Gleitmittel zwischen dem Kunststoffrohr und dem Induktor vorhanden ist.

17. Anordnung nach Anspruch 15, **dadurch gekennzeichnet, dass** während des Betriebes zwischen Induktor und Kunststoffrohr eine Flüssigkeit, beispielsweise Wasser, geringer elektrischer Leitfähigkeit und/oder eine Schmierflüssigkeit oder Isolationsflüssigkeit vorhanden ist.

18. Anordnung nach Anspruch 16, **dadurch gekennzeichnet, dass** im Zwischenraum und/oder im zentralen leiterfreien Bereich Kühlmittel gepumpt wird, insbesondere in entgegengesetzte Richtungen.

19. Anordnung nach einem der vorhergehenden Ansprüche, **dadurch gekennzeichnet, dass** eine definierte Induktivität sowie ein definierter Kapazitätsbelag des Induktors vorliegen, so dass die Anordnung bei einer vorher bestimmten Frequenz seriell kompensiert betrieben werden kann.

## Claims

1. Apparatus for the inductive heating of oil sand and heavy oil deposits by way of current-carrying conductors that consist of individual conductor groups, **characterised in that** the conductor groups are formed in periodically repeated portions of defined length that define a resonance length (R_{L}), and **in that** two or more conductor groups of this type are capacitively coupled, forming a multifilament, multiband and/or multifilm conductor structure.

2. Apparatus according to claim 1, **characterised in that** each conductor is individually insulated and consists of a single wire.

3. Apparatus according to claim 1, **characterised in that** each conductor consists of a large number of insulated wires that form a 'HF litz wire'.

4. Apparatus according to claim 3, **characterised in that** two groups, each comprising 1000 to 5000 filaments, are provided and resonance lengths (R_{L}) ranging from approximately 20 to approximately 100 m are obtained.

5. Apparatus according to either claim 3 or claim 4, **characterised in that** a capacitively compensated multifilament conductor of transposed and/or woven individual conductors is formed in such a way that each individual conductor within the resonance length (R_{L}) is found the same number of times on each radius of the apparatus.

6. Apparatus according to one of claim 3 or claim 4, **characterised in that**, similarly to conventional conductors, a compensated multifilament conductor is formed of a plurality of conductor sub-groups that are arranged about a common centre.

7. Apparatus according to claim 6, **characterised in that** the individual compensated conductor sub-groups consist of stranded solid or HF litz wires.

8. Apparatus according to claim 6, **characterised in that** the cross-sections of the conductor sub-groups are round or hexagonal. (Figs 9 to 12)

9. Apparatus according to claim 8, **characterised in that** the conductor sub-groups are segment-shaped.

10. Apparatus according to any one of the preceding claims, **characterised in that** the central conductor-free region within the cross-section of a compensated multifilament conductor is used to provide mechanical reinforcement and to increase tensile strength.

11. Apparatus according to claim 10, **characterised in that** plastics material fibre cables or glass fibre cables or steel cables are used to provide reinforcement and are insertable and/or removable at least temporarily.

12. Apparatus according to any one of the preceding claims, **characterised in that** the central conductor-free region within the cross-section of a compensated multifilament conductor comprises means for cooling.

13. Apparatus according to claim 12, **characterised in that** a liquid, in particular water or oil, is provided or can be introduced as means for cooling.

14. Apparatus according to claim 12, **characterised in that** temperature sensors, in particular glass fibre sensors or Bragg fibres, are arranged in the central region and can be used to monitor and/or control the current feed and/or the liquid cooler.

15. Apparatus according to any one of the preceding claims, **characterised in that** the inductor is inserted in a plastics material pipe having a larger inner diameter.

16. Apparatus according to claim 15, **characterised in that** lubricant is provided between the plastics material pipe and the inductor.

17. Apparatus according to claim 15, **characterised in that** a liquid, for example water, of low electric conductivity and/or a lubricating liquid or insulating liquid is provided during operation between the inductor and the plastics material pipe.

18. Apparatus according to claim 16, **characterised in that** a coolant is pumped into the gap and/or into the central conductor-free region, in particular in opposite directions.

19. Apparatus according to any one of the preceding claims, **characterised in that** a defined inductance and a defined capacitance per unit length of the inductor are provided in such a way that the apparatus can be operated in a serially compensated manner at a previously determined frequency.

## Revendications

1. Dispositif de chauffage inductif de gisements de sable pétrolifère et de pétrole très lourd au moyen de conducteurs électriques qui sont constitués de divers groupes de conducteurs, **caractérisé en ce que** les groupes de conducteurs sont constitués en des tronçons répétés périodiquement de longueur définie, qui définissent une longueur ( RL ) de résonance et **en ce que** deux ou plusieurs groupes de conducteurs de ce genre sont groupés capacitivement, une structure de constructeur multifilaments, multirubans et/ou multifeuilles étant présente.

2. Dispositif suivant la revendication 1, **caractérisé en** chaque conducteur est isolé individuellement et constitué d'un fil unique.

3. Dispositif suivant la revendication 1, **caractérisé en** chaque conducteur est constitué d'une pluralité de fils isolés, qui forme ce que l'on appelle une tresse HF.

4. Dispositif suivant la revendication 3, **caractérisé en ce que** deux groupes de respectivement 1000 à 5000 filaments sont présents et des longueurs ( RL ) de résonance dans la plage allant d'environ 20 à 100 m sont obtenues.

5. Dispositif suivant l'une des revendications 3 ou 4, **caractérisé en ce qu'**un conducteur multifilaments compensé capacitivement composé de conducteurs individuels transposés et/ou entrelacés est formé de manière à ce que chaque conducteur individuel dans la longueur ( RL ) de résonance puisse être touché à la même fréquence sur chaque rayon du dispositif.

6. Dispositif suivant l'une des revendications 3 ou 5, **caractérisé en ce qu'**un conducteur multifilaments compensé est formé, conformément à un conducteur classique, de plusieurs sous-groupes de conducteurs qui sont disposés autour d'un centre commun.

7. Dispositif suivant la revendication 6, **caractérisé en ce que** les divers sous-groupes de conducteurs compensés sont constitués de fils torsadés pleins ou HF.

8. Dispositif suivant la revendication 6, **caractérisé en ce que** les sections transversales des sous-groupes de conducteurs ont une forme circulaire ou hexagonale ( figure 9 à 12 ).

9. Dispositif suivant la revendication 8, **caractérisé en ce que** les sous-groupes de conducteurs sont en forme de secteur.

10. Dispositif suivant l'une des revendications précédentes, **caractérisé en ce que** la partie centrale sans conducteur, à l'intérieur de la section transversale d'un conducteur multi filaments compensé, est utilisée pour le renfort mécanique et l'augmentation de la résistance à la traction.

11. Dispositif suivant la revendication 10, **caractérisé en ce que**, pour le renfort, des câbles en fibre de matière plastique ou des câbles en fibre de verre ou des câbles d'acier sont utilisés, câbles qui peuvent être introduits et/ou retirés au moins temporairement.

12. Dispositifs suivant l'une des revendications précédentes, **caractérisé en ce que** la partie centrale sans conducteur à l'intérieur de la section transversale d'un conducteur multi filaments compensé a des moyens de refroidissement.

13. Dispositif suivant la revendication 12, **caractérisé en ce que**, comme moyen de refroidissement, un liquide, notamment de l'eau ou du pétrole, est présent ou peut être introduit.

14. Dispositif suivant la revendication 12, **caractérisé en ce que**, dans la partie centrale, sont placés des capteurs de température, notamment des capteurs à fibre de verre ou des fibres de Bragg, qui peuvent être utilisés pour le contrôle et/ou la commande de l'alimentation en courant et/ou du dispositif de refroidissement par liquide.

15. Dispositifs suivant l'une des revendications précédentes, **caractérisé en ce que** l'inducteur est introduit dans un tube en matière plastique de diamètre intérieur plus grand.

16. Dispositif suivant la revendication 15, **caractérisé en ce qu'**un agent lubrifiant est présent entre le tube en matière plastique et l'inducteur.

17. Dispositif suivant la revendication 15, **caractérisé en ce que**, pendant le fonctionnement, il y a entre l'inducteur et le tube en matière plastique un liquide, par exemple de l'eau, de conductivité électrique petite et/ou un liquide lubrifiant ou un liquide isolant.

18. Dispositif suivant la revendication 16, **caractérisé en ce qu'**un agent réfrigérant est pompé dans l'espace intermédiaire et/ou dans la partie centrale sans conducteur, notamment dans des sens opposés.

19. Dispositifs suivant l'une des revendications précédentes, **caractérisé en ce qu'**il y a une inductance définie ainsi qu'une capacité linéique définie de l'inducteur de sorte que le dispositif peut fonctionner en étant compensé séquentiellement à une fréquence déterminée à l'avance.
